# EUROPÄISCHE PATENTSCHRIFT

(11) **EP 2 932 563 B1**
(45) Veröffentlichungstag und Bekanntmachung des Hinweises auf die Patenterteilung: **02.05.2018**
(21) Anmeldenummer: 13750029.4
(22) Anmeldetag: 12.08.2013
(51) Int. Cl.: H01R 13/04, H01R 43/16, H01R 13/432

(54) **KONTAKTELEMENT**
CONTACT ELEMENT
ÉLÉMENT DE CONTACT

(30) Priorität: 13.12.2012 DE 102012223082
(43) Veröffentlichungstag der Anmeldung: 21.10.2015
(73) Patentinhaber: TE Connectivity Germany GmbH, 64625 Bensheim (DE)
(72) Erfinder: HOSSAINI, Reza, 63165 Mühlheim am Main (DE); HAUCKE, Matthias, 99718 Clingen (DE); OFENLOCH, Markus, 68642 Bürstadt (DE); KRAEMER, Peter, 64689 Grasellenbach (DE); TUEY, Ufuk, 69309 Mannheim (DE); ABOULKASSEM, Mohamed, 64347 Griesheim (DE)
(74) Vertreter: Grünecker Patent- und Rechtsanwälte PartG mbB
(86) Internationale Anmeldenummer: PCT/EP2013/066836
(87) Internationale Veröffentlichungsnummer: WO 2014/090422

(56) Entgegenhaltungen:
- EP-A1- 0 738 028
- EP-A1- 1 306 929
- EP-A2- 0 692 843
- DE-A1- 10 006 920
- JP-A- H 103 956
- JP-A- 2007 207 501
- US-A- 3 284 758
- US-A- 3 470 529
- US-A- 3 513 438
- US-A- 3 742 432
- US-A- 4 235 497
- US-A- 5 795 197
- US-A1- 2011 124 244

## Beschreibung

Die Erfindung betrifft ein Kontaktelement aus einem elektrisch leitenden Kontaktmaterial zum Herstellen einer elektrisch leitenden Verbindung, mit einem steckerseitigen Ende zum Zusammenstecken mit einem komplementären Gegenkontaktelement, insbesondere einer Buchse, und einem leiterseitigen Ende, an dem ein elektrischer Leiter befestigbar ist, wobei ein steckerseitiger Querschnitt des Kontaktelements größer als ein leiterseitiger Querschnitt ist, wobei am steckerseitigen Ende wenigstens ein Umschlag des Kontaktmaterials vorhanden ist, wobei am steckerseitigen Ende des Kontaktelements durch den Umschlag ein aus wenigstens zwei Kontaktlagen geformter mehrlagiger Bereich des Kontaktmaterials gebildet ist, und wobei sich vom steckerseitigen Ende wenigstens eine überstehende Rastzunge in Richtung des leiterseitigen Endes erstreckt wobei die Rastzunge an ihrem steckerseitigen Ende einen Fuß und am leiterseitigen Ende ein freies Rastzungenende aufweist, und mit einem Verstärkungsbereich, der sich hinter dem mehrlagigen Bereich in Richtung des leiterseitigen Endes erstreckt, wobei der Verstärkungsbereich aus wenigstens zwei Verstärkungslagen gebildet ist. Kontaktelemente, insbesondere Stecker, sind seit langem bekannt und werden in zahlreichen elektrischen und elektronischen Vorrichtungen verwendet. Kontaktelemente werden durch wiederholtes Befestigen an und Lösen von einem Gegenkontaktelement in der Regel stark beansprucht, so dass sie steckerseitig eine den Beanspruchungen genügende Festigkeit aufweisen müssen. Dies wird in der Regel durch eine ausreichend hohe Materialstärke am steckerseitigen Ende realisiert. Am leiterseitigen Ende ist es hingegen erforderlich, dass das Kontaktelement eine geringe Materialstärke besitzt, um es mit einem Leiter z.B. durch Pressverfahren wie Crimpen zu verbinden.

Bisher werden solche Kontaktelemente gefertigt, indem sie aus einem Stück eines Ausgangsmaterials mittels spannender Verfahren wie z.B. Fräsen geformt werden. Die entstandenen Oberflächen müssen häufig noch geglättet und/oder beschichtet werden. Diese Herstellungsmethode erfordert viele Produktionsschritte, verbraucht durch den Abtrag viel Material und ist daher aufwendig und teuer.

Eine weitere bekannte Methode ist das Zusammenfügen von Teilstücken verschiedener Dicken zu einem Kontaktelement. Auch diese Methode ist aufwendig und damit kostenintensiv, da die Teilstücke in der Regel unlösbar z.B. durch Schweißen miteinander verbunden werden müssen. Aus den Druckschriften EP 1 306 929 A1, US 3,742,432 A, JP 2007 207501 A, US 2011/124244 A1, EP 0 692 843 A2, US 4,235,497 A, US 3,284,758 A, US 3,470,528 A, US 5,795,197 A und JP H 10-3956 A sind gattungsgemäße Kontaktelemente bekannt, bei denen am steckerseitigen Ende wenigstens ein Umschlag des Kontaktmaterials vorhanden ist.

Es ist daher die Aufgabe der Erfindung, ein Kontaktelement, das einfach und preiswert hergestellt werden kann, und ein Verfahren zur Herstellung eines solchen Kontaktelements bereitzustellen.

Diese Aufgabe wird für das eingangs genannte Kontaktelement dadurch gelöst, dass der Verstärkungsbereich wenigstens ein Sicherungselement zur Verhinderung der Verbiegung der Rastzunge in Richtung auf das Kontaktelement aufweist.

Durch den einfachen Aufbau des Kontaktelements ist dieses preiswert herzustellen. Es besitzt zudem die benötigte Festigkeit zum wiederholten Verbinden und Lösen und kann bei Verwendung desselben Ausgangsmaterials in unterschiedlichen Abmessungen hergestellt werden. Die Verstärkungslagen im Verstärkungsbereich können dem Kontaktelement zusätzliche Stabilität verleihen. Durch das Sicherungselement kann verhindert werden, dass die Rastzunge in das Kontaktelement zurückgebogen wird.

Die erfindungsgemäße Lösung kann durch verschiedene, jeweils für sich vorteilhafte und beliebig miteinander kombinierbare Ausgestaltungen weiter verbessert werden. Auf diese Ausgestaltungsformen und die mit Ihnen verbundenen Vorteile ist im Folgenden eingegangen, wobei die konstruktiven Maßnahmen und deren Wirkungen lediglich beispielhaft für ein Kontaktelement mit einem Umschlag beschrieben sind. Selbstverständlich können am Kontaktelement, insbesondere dessen steckerseitigen Ende, auch mehrere Umschläge vorhanden sein.

Das Kontaktelement kann eine längliche Grundform aufweisen. Es besitzt ein steckerseitiges Ende zum Zusammenstecken mit einem komplementären Gegenkontaktelement, insbesondere einer Buchse, und ein leiterseitiges Ende, an dem ein elektrischer Leiter befestigbar ist.

Als Leiter können unter anderem Kabel oder Streifenleiter verwendet werden. Die Leiter können an das leiterseitige Ende des Kontaktelementes durch gängige Verfahren befestigt werden. Sie können insbesondere angelötet sein oder durch Crimpen mit dem leiterseitigen Ende verpresst sein. Zum Crimpen ist eine niedrigere Materialstärke am leiterseitigen Ende als am steckerseitigen Ende erforderlich, deshalb kann das leiterseitige Ende aus nur einer Lage des Kontaktmaterials gebildet sein.

Das Kontaktmaterial kann so gewählt sein, dass die gewünschte Art der Verbindung, insbesondere Crimpen, realisiert werden kann, ohne dass die Materialstärke des Kontaktmaterials in einer Ausgangsform durch spanende Verfahren geändert werden muss.

Am steckerseitigen Ende ist erfindungsgemäß vorgesehen, dass wenigstens ein Umschlag des Kontaktmaterials vorhanden ist. Der Umschlag kann durch Abkanten, Biegen oder eine andere geeignete Methode aus dem Kontaktmaterial geformt sein.

Vom steckerseitigen Ende in Richtung des leiterseitigen Endes des Kontaktelements kann sich an den Außenseiten der äußeren Kontaktlagen des mehrlagigen Bereichs ein durchgängiger und glatter Kontaktbereich zur wiederholt lösbaren Verbindung mit einem komplementären Gegenkontaktelement erstrecken.

Der eingangs genannte steckerseitige Querschnitt wird durch den mehrlagigen Bereich senkrecht zu einer Oberfläche des Kontaktbereichs gemessen. Der steckerseitige Querschnitt ist größer als der leiterseitige Querschnitt, welcher durch die Dicke des Kontaktmaterials bestimmt ist.

Der steckerseitige Querschnitt des Kontaktelements durch den mehrlagigen Bereich kann wenigstens zweimal so groß wie der leiterseitige Querschnitt sein.

Durch den größeren Querschnitt ist das steckerseitige Ende schwer verformbar und zum wiederholten Lösen und Befestigen des Kontaktelements gut geeignet.

Der durchgängige und glatte Kontaktbereich ist besonders vorteilhaft, da er frei von Störungen wie z.B. Grate, Faltkanten oder Schweißnähte ist. Das Kontaktelement kann also leichtgängig mit dem komplementären Gegenkontaktelement zusammengesteckt werden.

Da der Kontaktbereich durchgängig ist und keine Einschnürungen oder Öffnungen enthält, kann vermieden werden, dass Beschädigungen durch Überhitzung aufgrund hoher Stromdichten in schmalen Bereichen des Kontaktbereichs entstehen.

Der Umschlag kann in eine Steckrichtung verjüngt sein. Die Verjüngung kann spitz oder abgerundet sein. Die abgerundete Verjüngung ist besonders vorteilhaft für ein Kontaktelement, da sie keine Grate, Schweißstellen oder ähnliche Störstellen aufweist. Sie ist im Wesentlichen glatt und kann daher besonders leicht in ein Gegenkontaktelement wie z.B. eine Buchse eingeführt werden. Der Umschlag kann einen Kopf des Kontaktelements bilden.

Wird der Umschlag durch einen Herstellungsprozess gebildet, bei dem Kanten entstehen, so kann die Verjüngung aus einer Abfolge von mehreren Kanten gebildet sein. Die Abfolge von Kanten kann so ausgestaltet sein, dass die Spitze für ein leichtgängiges Einführen in ein Gegenkontaktelement gut geeignet ist.

Es kann wenigstens ein Abstandhalter vorhanden sein, durch den die wenigstens zwei Kontaktlagen des mehrlagigen Bereich zueinander beabstandet gehalten sind. Durch die Größe der Abstandhalter, die Anzahl der Kontaktlagen sowie der Dicke des Kontaktmaterials kann der Querschnitt des Kontaktelements am steckerseitigen Ende bestimmt sein.

Der wenigstens eine Abstandhalter kann aus wenigstens einem umgeformten Bereich des Kontaktmaterials gebildet sein. Dies ist besonders vorteilhaft, da bei der Herstellung des Kontaktelements keine zusätzlichen Bauteile hinzugefügt werden müssen, sondern der Abstandhalter direkt aus dem Kontaktmaterial durch geeignete Techniken wie z.B. Biegen oder andere Umformungsverfahren gebildet sein kann.

Der wenigstens eine Abstandhalter kann aus wenigstens einem umgeformten Rand einer Kontaktlage des mehrlagigen Bereichs gebildet sein, wobei der umgeformte Rand an einer benachbarten Kontaktlage anliegend sein kann. Diese Form des Abstandhalters ist besonders vorteilhaft, da er sich am Rand des mehrlagigen Bereichs befindet, wodurch ein möglichst großer durchgängiger Kontaktbereich entsteht.

Wenigstens eine der Kontaktlagen kann wenigstens ein Verschlusselement aufweisen, das in einem montierten Zustand in wenigstens eine zugehörige komplementäre Aussparung an einer anderen Lage des mehrlagigen Bereichs, insbesondere an einer benachbarten Kontaktlage formschlüssig aufgenommen ist. Die Verschlusselemente können ein Aufbiegen des Kontaktelements nach der Herstellung verhindern. Dies ist besonders vorteilhaft, da es eine lange Lebensdauer und häufige Verwendung des Kontaktelements ermöglicht.

Das wenigstens eine Verschlusselement kann mit einer zugehörigen Aussparung reibschlüssig verpresst sein. Eine reibschlüssige Verpressung eines Verschlusselements mit einer zugehörigen Aussparung ist besonders vorteilhaft, da dadurch auf aufwendige Verbindungstechniken wie Löten oder Schweißen verzichtet werden kann.

Wenigstens ein Verschlusselement und/oder dessen zugehörige Aussparung kann in Richtung der zugehörigen Aussparung verjüngt sein. Diese Ausführungsform erleichtert das reibschlüssige Verpressen des Verschlusselements mit der zugehörigen Aussparung im Herstellungsprozess.

Die Rastzunge kann aus einer Kontaktlage des mehrlagigen Bereichs gebildet sein. Die Rastzunge kann insbesondere in einem Winkel zwischen 0° und 90° zu einer Oberfläche des einlagigen Bereichs am leiterseitigen Ende angeordnet sein.

Das Kontaktelement kann wenigstens ein Stützelement aufweisen, das sich vom steckerseitigen Ende in Richtung des leiterseitigen Endes erstreckt und an der Oberfläche einer anderen Kontaktlage, insbesondere einer benachbarten, anliegt. Das Stützelement kann insbesondere ein offenes Ende einer Kontaktlage des mehrlagigen Bereichs auf Abstand zur benachbarten Kontaktlage halten. Es trägt daher zur Stabilität des steckerseitigen Endes bei.

Das wenigstens eine Stützelement kann mit seinem leiterseitigen Ende in einem Bereich zwischen dem Fuß und dem freien Rastzungenende der Rastzunge an der Oberfläche des einlagigen Bereichs anliegen. Dies ist besonders vorteilhaft, da die Stützelemente den Abstand der Kontaktlagen im mehrlagigen Bereich auch dann aufrecht erhalten, wenn ein Druck auf die Rastzunge ausgeübt wird.

Der Verstärkungsbereich kann wenigstens einen weiteren Umschlag des Kontaktmaterials aufweisen, wobei der weitere Umschlag durch Umschlagen des Kontaktmaterials in einer anderen Umschlagsrichtung als der Umschlag des mehrlagigen Bereichs gebildet sein kann und die wenigstens zwei Verstärkungslagen können durch den wenigstens einen weiteren Umschlag verbunden sein. Dieser wenigstens eine Umschlag erhöht die Stabilität zusätzlich. Die Herstellung der Verstärkungslagen durch Umschlagen lässt sich einfach und daher preisgünstig in den Herstellungsprozess des Kontaktelements eingliedern.

Wenigstens eine der Verstärkungslagen kann wenigstens einen Abstandhalter aufweisen, durch den wenigstens zwei der Verstärkungslagen voneinander beabstandet sind. Diese Abstandhalter können ein Zusammendrücken der beiden Verstärkungslagen verhindern und verleihen dem Kontaktelement dadurch Formstabilität im Verstärkungsbereich.

Wenigstens eine der Verstärkungslagen kann mit wenigstens einer der Kontaktlagen des mehrlagigen Bereichs unmittelbar oder mittelbar formschlüssig und/oder reibschlüssig verbunden sein. Die Verbindung von Verstärkungslagen mit Kontaktlagen stellt ein besonders formstabiles Kontaktelement her.

Die miteinander verbundenen Verstärkungslagen und Kontaktlagen können Formschlusselemente aufweisen, die bei der Herstellung des Kontaktelements durch Umschlagen automatisch ineinander greifen und die form- und reibschlüssige Verbindung herstellen.

Dabei kann der Bereich des Kontaktmaterials. der den Umschlag des mehrlagigen Bereichs am steckerseitigen Ende bildet, eine Aufweitung, insbesondere eine hinterschnittene Aufweitung aufweisen.

Bei der Herstellung kann ein Bereich des Kontaktmaterials, der im montierten Zustand als Umschlag eine Verstärkungslage bildet, einen kopfförmigen Bereich aufweisen, der beim Umschlagen in die hinterschnittene Aufweitung einer Kontaktlage eingepresst werden und dadurch Verstärkungslage und Kontaktlage verbinden kann.

Der kopfförmige Bereich kann einen Verformungsbereich, insbesondere eine Öffnung oder einen Einschnitt, aufweisen, der eine elastische Verformung des Kopfbereichs ermöglicht. Wird der Kopfbereich in die Aufweitung gepresst, so kann der Kopf elastisch verformt werden, da der Kopf in Richtung auf den Verformungsbereich zusammengepresst wird. Der Kopf kann dann einen Druck auf die Aufweitung ausüben. Dadurch können Kontakt- und Verstärkungslage zusätzlich reibschlüssig miteinander verbunden werden.

Alternativ kann die Aufweitung in der Verstärkungslage und der kopfförmige Bereich in der Kontaktlage vorhanden sein.

Um ein besonders stabiles Kontaktelement zu erhalten, kann das Kontaktelement wenigstens einen Abstandshalter aufweisen, der sich von einer Kontaktlage in Richtung auf die Verstärkungslagen erstreckt, wobei ein Stützbereich des Abstandshalters zwischen den Verstärkungslagen des Verstärkungsbereichs angeordnet ist. Um die Stabilität eines Kontaktelements weiter zu erhöhen, kann sich der Stützbereich des Abstandshalters wenigstens teilweise parallel zu den Verstärkungslagen erstrecken.

Um die Stabilität des mehrlagigen Bereichs weiter zu verbessern, kann der wenigstens eine Abstandshalter einen Sicherungsabschnitt aufweisen, welcher wenigstens teilweise in wenigstens eine Formschlussöffnung in wenigstens einer der Verstärkungslagen hineinragt.

Wenigstens eine der Verstärkungslagen kann von einer Rastzunge, die sich von einer anderen Verstärkungslage aus erstreckt, durchdrungen sein. So kann eine Rastzunge auch bei der Verwendung von Verstärkungslagen genutzt werden.

Das Kontaktelement kann einen Kopfbereich aufweisen, der am steckerseitigen Ende des mehrlagigen Bereichs angeordnet ist und den Umschlag des Kontaktmaterials und damit den Kopf des Kontaktelements beinhalten. Die Kopfbreite kann dabei durch die Breite des Kopfes am steckerseitigen Ende und die Steckerbreite durch die Breite des Steckers im mehrlagigen Bereich außerhalb des Kopfbereichs bestimmt sein. Die Kopfbreite kann kleiner sein als die Steckerbreite. Ist die Kopfbreite kleiner als die Steckerbreite, so kann der Kopfbereich eine Verjüngung der Breite des Kontaktelements darstellen, was ein Zusammenstecken des Kontaktelements mit einem Gegenkontaktelement erleichtern kann.

Es können wenigstens zwei Kontaktelemente mit Abstandhaltern unterschiedlicher Abmessungen gebildet sein. Diese Kontaktelemente können zusammen einen Satz bilden. Die Kontaktelemente können an ihrem steckerseitigen Ende voneinander verschiedene Querschnitte aufweisen.

Das Kontaktelement kann dadurch hergestellt werden, dass das Kontaktmaterial wenigstens einmal vom steckerseitigen Ende in Richtung des leiterseitigen Endes umgeschlagen wird.

Beim Umschlagen des Kontaktmaterials können durch z.B. Ausstanzen vorgefertigte Formschlusselemente ineinander greifen und dadurch beim Umschlagen verschiedene Lagen des Kontaktelements formschlüssig miteinander verbinden.

Dieses Verfahren ist besonders vorteilhaft, da keine spanenden Verfahren benötigt werden. Das Kontaktmaterial kann in seiner Ausgangsform als stanzbares Material z.B. als Blech vorliegen. Die Dicke des Blechs kann bevorzugt den Querschnitt des Kontaktmaterials am leiterseitigen Ende des Kontaktelements bestimmen.

Im Folgenden ist die Erfindung beispielhaft anhand zweier Ausführungsbeispiele mit Bezug auf die Zeichnungen erläutert.

Es zeigen:
- Fig. 1: eine schematische Seitendarstellung eines ersten Ausführungsbeispiels des erfindungsgemäßen Kontaktelements;
- Fig. 2: eine schematische Darstellung eines Teils des steckerseitigen Endes des ersten Ausführungsbeispiels;
- Fig. 3: eine schematische Darstellung des steckerseitigen Endes des ersten Ausführungsbeispiels in einer vergrößerten Darstellung;
- Fig. 4: eine schematische Darstellung des Bereichs um die Rastzunge des ersten Ausführungsbeispiels;
- Fig. 5: eine schematische Darstellung eines zweiten Ausführungsbeispiels;
- Fig. 6: eine schematische rückseitige Ansicht des zweiten Ausführungsbeispiels;
- Fig. 7: eine perspektivische Darstellung eines dritten Ausführungsbeispiels des erfindungsgemäßen Kontaktelements;
- Fig. 8: einen Längsschnitt durch das dritte Ausführungsbeispiel;
- Fig. 9: eine vergrößerte Darstellung eines Bereichs des Längsschnitts des dritten Ausführungsbeispiels;
- Fig. 10: ein Schnitt durch einen Bereich um einen Abstandhalter des dritten Ausführungsbeispiels;
- Fig. 11: eine perspektivische Darstellung eines vierten Ausführungsbeispiels des erfindungsgemäßen Kontaktelements;
- Fig. 12: einen Längsschnitt durch ein Kontaktelement gemäß des vierten Ausführungsbeispiels;
- Fig. 13: eine vergrößerte Darstellung eines Bereichs des Längsschnitts des vierten Ausführungsbeispiels;
- Fig. 14: einen Schnitt durch einen Abstandhalter gemäß des vierten Ausführungsbeispiels; und
- Fig. 15: einen Querschnitt durch einen Bereich um die Rastzunge des vierten Ausführungsbeispiels.

Fig. 1 zeigt eine Seitenansicht eines ersten Ausführungsbeispiels eines erfindungsgemäßen Kontaktelements 1. Das Kontaktelement 1 besteht aus dem Kontaktmaterial 4 und weist ein steckerseitiges Ende 3 zum Zusammenstecken mit einem Gegenkontaktelement, und ein leiterseitiges Ende 5 zur Verbindung mit einem elektrischen Leiter auf.

Das Kontaktelement 1 besitzt zwei Kontaktlagen 11: Eine vom leiterseitigen Ende 5 zum steckerseitigen Ende 3 durchgehende Steckerlage 11b und eine kürzere, sich über das steckerseitige Ende 3 erstreckende Umschlaglage 11a. Die beiden Kontaktlagen 11a und 11b bilden zusammen den mehrlagigen Bereich 9. Die Umschlaglage 11a besitzt ein in Richtung des leiterseitigen Endes 5 weisendes offenes Ende 12.

Das steckerseitige Ende 3 ist im Wesentlichen aus dem mehrlagigen Bereich 9 gebildet. Der mehrlagige Bereich 9 ist durch Umschlagen des Kontaktmaterials 4 gebildet. Die beiden Kontaktlagen 11a und 11b sind im Wesentlichen parallel zueinander und zueinander beabstandet. Der Umschlag 7 des Kontaktmaterials 4 ist in Steckrichtung 2 verjüngt und bildet den Kopf 21 des Kontaktelements. Der steckerseitige Querschnitt 17 ist größer als der leiterseitige Querschnitt 19.

Abstandhalter 23 halten die beiden Kontaktlagen 11a und 11b des mehrlagigen Bereichs 9 in einem definierten Abstand zueinander. Der Abstandhalter 23 ist aus einem umgeformten Bereich 24 der Umschlaglage 11a gebildet. Ein Rand 30 der Umschlaglage 11a ist als Abstandhalter 23 in Richtung der Steckerlage 11b umgeformt. Der Abstandhalter 23 liegt an der Steckerlage 11b an, welche in diesem Fall die der Umschlaglage 11a benachbarte Kontaktlage 11 ist.

Die Abstandhalter 23 sind durch die Verschlusselemente 27 begrenzt. Die Verschlusselemente 27 sind durch Umformen eines Bereichs der Steckerlage 11b gebildet. Sie sind im montierten Zustand 28 in Aussparungen 29 der Umschlaglage 11a formschlüssig aufgenommen. Die Verschlusselemente 27 sind in die Aussparungen 29 eingepresst. Die Verschlusselemente 27 verbinden die beiden Kontaktlagen 11a und 11b des mehrlagigen Bereichs 9 miteinander, so dass die Kontaktlagen 11a und 11b nicht voneinander getrennt werden können. Die Verschlusselemente 27 und die Abstandhalter 23 sorgen daher für die Formstabilität der Kontaktelemente.

Die Verschlusselemente 27 können in Richtung der Aussparungen 29 verjüngt sein. Ebenso können die Aussparungen 29 in Richtung der Verschlusselemente 27 aufgeweitet sein. Dadurch ist das Verpressen bei der Herstellung erleichtert.

Die Außenseiten 14 der äußeren Kontaktlagen 16 des mehrlagigen Bereichs 9 bilden den Kontaktbereich 13 des Kontaktelements 1. Dieser Kontaktbereich 13 ist im Wesentlichen glatt und durchgängig und daher besonders vorteilhaft für das Zusammenstecken des Kontaktelements 1 mit einem Gegenkontaktelement wie einer Buchse.

Wird der Umschlag 7 durch Biegen des Kontaktmaterials 4 gebildet, so kann der Kopf 21 abgerundet sein. Dies erleichtert das Einführen des Kontaktelements 1 in ein Gegenkontaktelement. Wird dagegen der Umschlag 7 durch kantenbildende Verfahren wie Abkanten gebildet, so kann der Kopf 21 Kanten aufweisen, die bei Einhaltung einer Verjüngung des Umschlages 7 in Steckrichtung 2 ebenfalls ein leichtgängiges Einführen des Kontaktelements 1 in ein Gegenkontaktelement gewährleisten.

Vom offenen Ende 12 der Umschlaglage 11a erstreckt sich eine Rastzunge 31 in Richtung des leiterseitigen Endes 5. Ihr freies Rastzungenende 35 steht von der Umschlaglageebene 32 des Kontaktelements 1 ab und weist im Wesentlichen in Richtung des leiterseitigen Endes 5. Die Rastzunge 31 kann zur Befestigung des Kontaktelements 1 in einem Kontaktgehäuse dienen.

Vom offenen Ende 12 erstrecken sich Stützelemente 37 in Richtung des leiterseitigen Endes 5. Die Stützelemente 37 liegen an einer Oberfläche 39 an der Innenseite der Steckerlage 11b an. Die Stützelemente 37 halten im Bereich der Rastzunge 31 die beiden Kontaktlagen 11a und 11b des mehrlagigen Bereichs 9 beabstandet zueinander.

Wird durch eine Beanspruchung des Kontaktelements 1 eine Kraft auf die Rastzunge 31 in Richtung der benachbarten Steckerlage 11b ausgeübt, so verhindern die Stützelemente 37 ein Zusammenpressen der beiden Lagen 11a und 11b. Dadurch bleibt der Querschnitt 17 des mehrlagigen Bereichs 9 erhalten, was den sicheren Sitz des Kontaktelements 1 in einem Gegenkontaktelement gewährleistet.

Das leiterseitige Ende 5 des Kontaktelements 1 dient zur Verbindung mit einem elektrischen Leiter wie z.B. einem Kabel. Da das leiterseitige Ende 5 im Wesentlichen aus einem einlagigen Bereich 15 gebildet ist, eignet es sich besonders gut zur Verpressung mit einem Leiter, insbesondere zum Crimpen.

Fig. 2 zeigt eine schematische Darstellung eines Teils des steckerseitigen Endes 3 des Ausführungsbeispiels aus Fig. 1. Ein Paar von Verschlusselementen 27 ist hierbei im Schnitt dargestellt. Der Kontaktbereich 13 ist im Wesentlichen aus den äußeren Kontaktlagen 16 des mehrlagigen Bereichs 9 gebildet. Die Oberfläche 41 des Kontaktbereichs 13 ist im Wesentlichen glatt und erstreckt sich durchgehend vom steckerseitigen Ende 3 in Richtung des leiterseitigen Endes 5.

Der Kontaktbereich 13 ist frei von Störungen wie Grate, Nähte, Schweißstellen oder Öffnungen. Er gewährleistet ein besonders leichtgängiges Kontaktieren des Kontaktelements 1 mit einem Gegenkontaktelement und eine störungsfreie elektrische Verbindung mit dem Gegenkontaktelement.

Die Verschlusselemente 27 sind durch Umformen eines Bereichs der Steckerlage 11b gebildet. Sie sind formschlüssig in Aussparungen 29 in der Umschlaglage 11a aufgenommen. Die Abstandhalter 23 sind in der Längsrichtung 43 durch die Verschlusselemente 27 begrenzt.

Fig. 3 zeigt das steckerseitige Ende 3 des ersten Ausführungsbeispiels eines erfindungsgemäßen Kontaktelements 1 in vergrößerter Darstellung, wobei ein Bereich mit Abstandhaltern 23 geschnitten dargestellt ist.

Die Abstandhalter 23 sind aus umgeformten Bereichen 24 der Umschlaglage 11a im mehrlagigen Bereich 9 gebildet. Die Ränder 30 der Umschlaglage 11a sind entlang der Längsrichtung 43 des Kontaktelements 1 in Richtung der Steckerlage 11b umgeformt. Die in Fig. 3 dargestellten Abstandhalter 23 sind durch Biegen der Ränder 30 umgeformt. Sie können auch durch Falzen oder andere Umformungsmethoden gebildet sein.

Die umgeformten Ränder 30 bilden die Abstandhalter 23 und liegen an der Steckerlage 11b an. Die Abstandhalter 23 halten die beiden Kontaktlagen 11a und 11b des mehrlagigen Bereichs 9 beabstandet zueinander. Die Abstandhalter 23 sind in Längsrichtung durch die Verschlusselemente 27 begrenzt.

Die Abstandhalter 23 sind zwischen den begrenzenden Verschlusselementen 27 durchgängig gebildet und liegen durchgängig an der Steckerlage 11b an. Sie können alternativ auch aus mehreren Umformungen gebildet sein. Anstelle von Biegeverfahren können auch andere Verfahren wie Stanzen oder Prägen zur Herstellung der Abstandhalter verwendet werden.

Fig. 4 zeigt den Bereich um die Rastzunge 31 des ersten Ausführungsbeispiels in schematischer Darstellung.

Die Rastzunge 31 erstreckt sich von der Umschlaglage 11a in Richtung des leiterseitigen Endes 5 des Kontaktelements 1. Die Rastzunge 31 weist dabei vom Kontaktelement 1 weg. Der Fuß 33 der Rastzunge 31 ist mit der Umschlaglage 11a verbunden. Bei einer Montage des Kontaktelements 1 in einer geeigneten Aufnahme wie einem Steckergehäuse, kann das Rastzungenende 35 in direktem Kontakt mit diesem stehen und dient der sicheren Befestigung des Kontaktelements 1.

Die Stützelemente 37 erstrecken sich von der Umschlaglage 11a in Richtung des leiterseitigen Endes 5. Die Stützelemente 37 sind aus umgeformten Bereichen der Umschlaglage 11a gebildet. Die in Fig. 4 gezeigten Stützelemente 37 sind durch Biegen umgeformt. Alternativ können Stützelemente auch durch andere geeignete Verfahren wie z.B. Prägen gebildet sein.

Die Stützelemente 37 liegen an einer Oberfläche 39 einer Innenseite der benachbarten Steckerlage 11b an. In Längsrichtung 43 liegen die Stützelemente 37 zwischen dem Fuß 33 und dem Rastzungenende 35 der Rastzunge 31 an der Oberfläche 39 der Steckerlage 11b an.

Fig. 5 zeigt ein weiteres Ausführungsbeispiel eines erfindungsgemäßen Kontaktelements 1.

Für Bestandteile, die in Funktion und/oder Aufbau den Bestandteilen des zuvor beschriebenen Ausführungsbeispiels aus den Fig. 1 bis 4 entsprechen, sind dieselben Bezugszeichen verwendet. Der Kürze halber wird lediglich auf die Unterschiede zum zuvor beschriebenen Ausführungsbeispiel eingegangen.

Das Kontaktelement 1 weist einen Verstärkungsbereich V auf, welcher sich vom Ende des mehrlagigen Bereichs 9 in Richtung des leiterseitigen Endes 5 erstreckt. Die Umschlaglage 11a ist im Vergleich zum vorigen Ausführungsbeispiel an ihrem offenen Ende 12 verkürzt.

Der Verstärkungsbereich V weist zwei parallel zur Längsrichtung 43 verlaufende Umschläge 45 auf, die durch Umschlagen der parallel zur Längsrichtung 43 verlaufenden Ränder 47 der Steckerlage 11b in eine Umschlagsrichtung 46 auf das Kontaktelement 1 zu, gebildet sind.

Bei der Herstellung des Kontaktelements kann die Steckerlage 11b zunächst breiter als im zuvor beschriebenen Ausführungsbeispiel gebildet werden, um Kontaktmaterial 4 für die Längsumschläge 45 der Ränder 47 bereit zu stellen.

Die Längsumschläge 45 bilden eine Umfaltlage 20a, die im Wesentlichen parallel zur Steckerlage 11b ist und sich an ihrem in Steckrichtung 2 weisenden Ende 49 an die Umschlaglage 11a des mehrlagigen Bereichs 9 anschließt.

Die Umfaltlage 20a und die Steckerlage 11b stellen im Verstärkungsbereich V die Verstärkungslagen 20 dar.

In diesem Ausführungsbeispiel ist die Umfaltlage 20a aus zwei umgeschlagenen Rändern 47 der Steckerlage 11b gebildet. Alternativ kann die Umfaltlage 20a aus dem Umschlag eines einzelnen Randes 47 der Steckerlage 11b gebildet sein.

Die Verstärkungslagen 20 verleihen dem Kontaktelement 1 zusätzliche Stabilität.

Um ein Zusammenpressen der Verstärkungslagen 20 des Kontaktelements 1 im Verstärkungsbereich V zu verhindern, besitzt die Steckerlage 11b Abstandhalter 51. Diese können durch geeignete Umformungstechniken wie u.a. Stanzen, Punzieren oder Biegen in die Steckerlage 11b eingeformt sein.

Zur formstabilen Verbindung mit der Umschlaglage 11a des mehrlagigen Bereichs 9 besitzt die Umfaltlage 20a Verbindungsfortsätze 53. Die Verbindungsfortsätze 53 sind formschlüssig in eine komplementäre Aufnahmeöffnung 55 in der Umschlaglage 11a eingesetzt.

Die Aufnahmeöffnung 55 ist schlüssellochartig geformt und erstreckt sich zum leiterseitigen Ende 57 der Umschlaglage 11a, so dass die Verbindungsfortsätze 53, die sich von der Umfaltlage 20a aus erstrecken, in die Aufnahmeöffnungen 55 greifen können.

Die Verbindungsfortsätze 53 besitzen Halsbereiche 53a und Kopfbereiche 53b. Die Aufnahmeöffnung 55 besitzt eine Hinterschneidung 55a. Die Hinterschneidung 55a greift in die Halsbereiche 53a der Verbindungsfortsätze 53.

Zwischen den Kopfbereichen 53b befindet sich ein Verformungsbereich 53c. Beim Einpressen der Verbindungsfortsätze 53 in die Aufnahmeöffnung 55 werden die Kopfbereiche 53b elastisch in Richtung des Verformungsbereichs 53c gepresst und üben einen Druck auf die Aufnahmeöffnung 55 aus. Dadurch wird die Umschlaglage 11a reib- und formschlüssig mit der Verstärkungslage 20a verbunden.

Dies sichert die Verbindung der Umschlaglage 11a mit der Umfaltlage 20a gegen Zug- und Druckkräfte entlang der Längsrichtung 43 und quer zu dieser.

Die Rastzunge 31 erstreckt sich in diesem Ausführungsbeispiel von der Steckerlage 11b aus. Die Umfaltlage 20a besitzt eine Rastzungenöffnung 59, durch die die Rastzunge 31 von der Steckerlage 11b ausgehend ragt. Die Rastzungenöffnung 59 ist im Wesentlichen rechteckförmig, wobei ihre Längsseiten 61 parallel zur Längsrichtung 43 des Kontaktelements 1 verlaufen.

Die Rastzungenöffnung 59 ist so dimensioniert und angeordnet, dass die Rastzunge 31 ungehindert durch diese ragen und daher genutzt werden kann.

Am leiterseitigen Ende 63 der Rastzungenöffnung 59 befinden sich zwei Sicherungselemente 65, die ein Zurückbiegen der Rastzunge 31 in Richtung der Steckerlage 11b verhindern. Die Sicherungselemente 65 sind aus umgeformten Bereichen der Umfaltlage 20a gebildet und erstrecken sich in Richtung des steckerseitigen Endes 3 in die Rastzungenöffnung 59.

Am steckerseitigen Ende 3 des Kontaktelements 1 befindet sich ein Kopfbereich S. In diesem ist der mehrlagige Bereich 9 derart in Steckrichtung 2 verjüngt, dass eine Kopfbreite 67 kleiner ist als eine Steckerbreite 69.

Die Kopfbreite 67 gibt dabei die Breite des Kopfes 21 entlang einer Achse 71 senkrecht zur Steckrichtung 2 und parallel zur Umschlaglagenebene 32 an.

Die Steckerbreite 69 gibt die Breite des Kontaktelements 1 im mehrlagigen Bereich 9 außerhalb des Kopfbereichs S an. Die Steckerbreite 69 wird parallel zur Achse 71 gemessen.

Der einlagige Bereich 15 schließt sich am leiterseitigen Ende 5 an den Verstärkungsbereich V an.

Fig. 6 zeigt das Ausführungsbeispiel aus Fig. 5 in einer Rückansicht.

Die Steckerlage 11b weist die Abstandhalter 51 auf, die die Umfaltlage 20a auf Abstand zur Steckerlage 11b hält und ein unerwünschtes Zusammenpressen der Lagen 11b und 20a verhindert. Die Abstandhalter 51 sind durch Einstanzen oder andere geeignete Umformungstechniken in die Steckerlage 11b geformt. Beide umgeschlagenen Ränder 47 liegen an diesen Abstandhaltern 51 an.

Die Sicherungselemente 65 sind hakenförmig ausgebildet. Sie sind mit der Umfaltlage 20a verbunden, bzw. erstrecken sich aus dieser.

Die Sicherungselemente 65 sind zunächst in Richtung der Steckerlage 11b gebogen und weisen dann in Richtung der Rastzunge 31. Die Sicherungselemente 65 verhindern ein Zurückbiegen der Rastzunge 31 in das Kontaktelement 1, so dass die Funktion der Rastzunge 31 erhalten bleibt.

Die Fig. 7 und 8 zeigen eine dritte Ausführungsform eines erfindungsgemäßen Kontaktelements 1. Dabei zeigt die Fig. 7 die Ausführungsform in einer perspektivischen Ansicht und die Fig. 8 die Ausführungsform in einem Längsschnitt entlang der in Fig. 7 eingezeichneten Schnittebene A-A. Wie die zweite Ausführungsform, besitzt die dritte Ausführungsform einen in Steckrichtung 2 weisenden mehrlagigen Bereich 9 und einen Verstärkungsbereich V. Gegen die Steckrichtung 2 schließt sich an den Verstärkungsbereich V ein Crimpbereich C an. Der Crimpbereich C weist quer zur Längsrichtung 43 stehende Crimpzähne 73 auf, welche zur Verbindung mit Folienleitern (nicht gezeigt) oder einem Kabel (nicht gezeigt) dienen. Zwischen dem Crimpbereich C und dem Verstärkungsbereich V ist ein Biegeabschnitt B angeordnet. Der Biegeabschnitt B weist Biegebereiche 75 auf, welche zur Ausrichtung des steckerseitigen Teils 3 dienen können, wenn das Kontaktelement 1 an seinem Crimpbereich C mit einer elektrischen Leitung verbunden ist.

Wie bei den vorher beschriebenen Ausführungsbeispielen besteht der mehrlagige Bereich 9 aus zwei Kontaktlagen 11, die mit Ausnahme des Kopfbereichs S zueinander parallel sind.

Das Kontaktelement 1 weist einen Abstandhalter 23 auf, welcher sich von der Umschlaglage 11a in Richtung des Verstärkungsbereichs V erstreckt. Der Abstandhalter 23 ist dabei aus einem umgeformten Rand 30 der Umschlaglage 11a gebildet. Der Rand 30 verläuft quer zur Steckrichtung 2 und ist an einem dem Verstärkungsbereich V benachbarten Ende der Umschlaglage 11a angeordnet. Der Abstandhalter 23 ist mit Bezug auf die Fig. 9 und 10 detaillierter beschrieben.

Das Kontaktelement 1 besitzt eine Rastzunge 31, welche sich von der Steckerlage 11b ausgehend gegen die Steckrichtung 2 erstreckt. Die Rastzunge 31 ragt dabei durch die Umfaltlage 20a hindurch, welche wie die Steckerlage 11b eine Rastzungenöffnung 59 aufweist.

Fig. 9 zeigt eine Vergrößerung des in Fig. 8 mit K gekennzeichneten Kreises um den Abstandhalter 23 und Fig. 10 einen Schnitt entlang der in Fig. 9 mit B-B gekennzeichneten Schnittebene.

Der Abstandhalter 23 erstreckt sich von der Umschlaglage 11a ausgehend gegen die Steckrichtung 2 in Richtung des leiterseitigen Endes 5. Der Abstandhalter 23 besitzt einen Stützbereich 77 und einen Versetzungsabschnitt 79. Im Versetzungsabschnitt 79 wird das Kontaktmaterial 4 von der Umschlaglage 11a in Richtung zur Steckerlage 11b hin versetzt. Der Stützbereich 77 ist an seinem zum leiterseitigen Ende 5 weisenden Ende zwischen der Umfaltlage 20a und der Steckerlage 11b angeordnet. Der Stützbereich 77 des Abstandhalters 23 stützt die Umfaltlage 20a und die Steckerlage 11b im Verstärkungsbereich V voneinander ab. Da der Stützbereich 77 an der Steckerlage 11b anliegt, wird auch die Umschlaglage 11a im mehrlagigen Bereich 9 gegen die Steckerlage 11b abgestützt.

Zwischen der Steckerlage 11b und der Umfaltlage 20a erstreckt sich der Zwischenraum 81. Die Weite 83 des Zwischenraums 81 ist kleiner als eine Dicke 85 des Kontaktmaterials 4. Um den Stützbereich 77 bei einem vorgegebenen steckerseitigen Querschnitt 17 zwischen der Umfaltlage 20a und der Steckerlage 11b anordnen zu können, weist die Umfaltlage 20a zwei in der Schnittebene B-B dreieckige Ausnehmungen 87 auf. Die Ausnehmungen 87 können zum Beispiel durch Pressen der entsprechenden Bereiche der Umfaltlage 20a hergestellt werden. Alternativ dazu kann sich statt der Ausnehmungen 87 in der Umfaltlage 20a eine Ausnehmung am Stützbereich 77 befinden, so dass dieser zwischen die Umfaltlage 20a und die Steckerlage 11b eingesetzt werden kann. Die Ausnehmungen 87 erstrecken sich im Wesentlichen parallel zur Umfaltlage 20a. Sie müssen nicht zwingend dreieckförmig sein. Die Form hängt von der Form des Stützbereichs 77 ab. Im gezeigten Ausführungsbeispiel ist der Stützbereich 77 in der Schnittebene B-B trapezförmig ausgestaltet, wobei die Spitze des Trapezes in Richtung des leiterseitigen Endes weist. Die dreieckigen Ausnehmungen 87 sind zur Aufnahme des trapezförmigen Stützbereichs 77 optimiert.

Die Fig. 11 und 12 zeigen eine vierte Ausführungsform eines erfindungsgemäßen Kontaktelements 1. Dabei zeigt Fig. 11 eine perspektivische Ansicht und Fig. 12 einen Längsschnitt entlang der in Fig. 11 mit A-A gekennzeichneten Schnittebene.

Die vierte Ausführungsform entspricht im Wesentlichen der zuvor beschriebenen dritten Ausführungsform. Deshalb ist an dieser Stelle lediglich auf die Unterschiede beider Ausführungsformen eingegangen.

Das Kontaktelement 1 besitzt einen Abstandhalter 23, welcher sich wie beim dritten Ausführungsbeispiel von der Umschlaglage 11a in Richtung auf das leiterseitige Ende 5 erstreckt. Jedoch weist der Abstandhalter 23 des vierten Ausführungsbeispiels an seinem zum leiterseitigen Ende 5 weisenden Ende einen Sicherungsabschnitt 89 auf. Der Abstandhalter 23 und der Sicherungsabschnitt 89 sind mit Bezug auf die Fig. 13 und 14 näher beschrieben. Das Kontaktelement 1 weist eine Rastzunge 31 auf, welche der Rastzunge 31 der zweiten und der dritten Ausführungsform entspricht. Um ein Rückbiegen der Rastzunge 31 in Richtung auf die Steckerlage 11b oder durch die Rastzungenöffnung 59 in der Steckerlage 11b und der Umfaltlage 20a zu vermeiden, sind in der Rastzungenöffnung 59 zwei sich von der Steckerlage 11b aus erstreckende und sich gegenüberliegende Sicherungselemente 65 vorhanden. Die Sicherungselemente 65 sind mit Bezug auf die Fig. 15 näher beschrieben.

Die Fig. 13 und 14 zeigen die Details eines erfindungsgemäßen Abstandhalters 23 der vierten Ausführungsform. Dabei zeigt die Fig. 13 eine Vergrößerung des in der Fig. 12 markierten Kreisausschnitts K und die Fig. 14 einen Schnitt entlang der in Fig. 13 markierten Schnittebene B-B.

Der Abstandhalter 23 erstreckt sich von der Umschlaglage 11a gegen die Steckrichtung 2 in Richtung auf das leiterseitige Ende 5. Der Versetzungsabschnitt 79 versetzt das Kontaktmaterial 4 von der Umschlaglage 11a zwischen die Steckerlage 11b und die Umfaltlage 20a. Der Stützbereich 77 liegt an der Steckerlage 11b an. Dadurch ist die Steckerlage 11b gegen die Umschlaglage 11a abgestützt. Ebenso liegt die Umfaltlage 20a an dem Stützbereich 77 an und ist dadurch gegen die Steckerlage 11b abgestützt.

Am gegen die Steckrichtung 2 weisenden Ende des Abstandhalters 23 befindet sich der Sicherungsabschnitt 89. Der Sicherungsabschnitt 89 weist Sicherungsflügel 91 auf, welche sich nach außen von der Steckerlage 11b weg erstrecken. Die Umfaltlage 20a besitzt eine Formschlussöffnung 93, in die sich die Sicherungsflügel 91 erstrecken. Die Sicherungsflügel 91 bilden somit in Längsrichtung 43 einen Formschluss mit der Umfaltlage 20a. Dadurch kann ein Verrutschen der Umschlaglage 11a in Längsrichtung 43 verhindert werden. Dies ist insbesondere dann von Vorteil, wenn das Kontaktelement 1 in ein Gegenkontaktelement (nicht gezeigt) eingeführt wird oder von diesem gelöst wird und zwischen dem Kontaktelement 1 und dem Gegenkontaktelement eine große Kraft auf die Umschlaglage 11a und die Steckerlage 11b wirkt.

Um den Abstandhalter 23 mit seinem Stützbereich 77 unter der Umfaltlage 20a bis zur Formschlussöffnung 93 durchzuführen, besitzt die Umfaltlage 20a eine Ausnehmung 87. Die Ausnehmung 87 kann zum Beispiel durch Pressen des Kontaktmaterials 4 der Umfaltlage 20a im Bereich über dem Abstandhalter 23 erfolgen. Um die Fertigung des Kontaktelements 1 zu erleichtern und um etwas Spiel zwischen den Kanten der Sicherungsflügel 91 und der Umfaltlage 20a erhalten, sind die Kanten 95 und 97 abgerundet. Dabei weisen die Rundungen der Vorderkanten 95 bevorzugt einen kleineren Radius auf als die Rundungen der Hinterkanten 97. Die Vorderkanten 95 sind weniger stark abgerundet, um den Formschluss des Sicherungsabschnitts 89 in Steckrichtung 2 mit der Umfaltlage 20a zu erhöhen. Dadurch wird ein Herausrutschen des Abstandhalters 23 aus dem Zwischenraum 81 erschwert. Die Hinterkanten 97 sind weniger stark abgerundet, da gegen die Steckrichtung zusätzlich zum Formschluss zwischen dem Sicherungsabschnitt 89 und dem Rand 99 der Formschlussöffnung 93 ein Formschluss zwischen der Umschlaglage 11a und der Umfaltlage 20a besteht. Die Rundungen erleichtern den Zusammenbau des Kontaktelements 1 und verhindern ein Vorstehen scharfer Kanten oder Spitzen aus dem Kontaktelement 1, insbesondere da die Sicherungsflügel 91 zum Beispiel nach einer Belastung des Kontaktelements 1 etwas aus der Formschlussöffnung 93 herausstehen können. Um ein Biegen der Sicherungsflügel 91 während der Fertigung in einer Richtung von der Steckerlage 11b weg zu erleichtern, befinden sich in Längsrichtung 43 gesehen zwischen den Sicherungsflügeln 91 und dem übrigen Abstandhalter 23 zwei Aussparungen 101.

Fig. 15 zeigt einen Schnitt durch ein erfindungsgemäßes Kontaktelement 1 gemäß der vierten Ausführungsform entlang der in Fig. 11 mit C-C gekennzeichneten Schnittebene. Die Rastzunge 31 erstreckt sich durch die Rastzungenöffnung 59 in der Umfaltlage 20a und der Steckerlage 11b von der Steckerlage 11b weg. Die Sicherungselemente 65 verschließen die Rastzungenöffnung 59 in der Steckerlage 11b gegen ein unerwünschtes Durchbiegen der Rastzunge 31 durch die Steckerlage 11b. In einem Fertigungsschritt (nicht gezeigt) befindet sich die Rastzunge 31, bevor sie gebogen wird, in einer Ebene mit der Steckerlage 11b. Dabei ist sie mit den Sicherungselementen 65 verbunden. Nach einem Herauslösen der Rastzunge 31 und Wegbiegen aus der Steckerlage 11b werden die Sicherungselemente 65 durch Pressen so geformt, dass ihr Abstand 103 kleiner ist als die Breite 105 der Rastzunge 31.

### Bezugszeichenliste

- 1: Kontaktelement
- 2: Steckrichtung
- 3: steckerseitiges Ende
- 4: Kontaktmaterial
- 5: leiterseitiges Ende
- 7: Umschlag
- 9: mehrlagiger Bereich
- 11: Kontaktlage
- 11a: Umschlaglage
- 11b: Steckerlage
- 12: offenes Ende
- 13: Kontaktbereich
- 14: Außenseite
- 15: einlagiger Bereich
- 16: äußere Kontaktlagen
- 17: steckerseitiger Querschnitt
- 19: leiterseitiger Querschnitt
- 20: Verstärkungslage
- 20a: Umfaltlage
- 21: Kopf
- 23: Abstandhalter
- 24: umgeformter Bereich
- 27: Verschlusselement
- 28: montierter Zustand
- 29: Aussparung
- 30: umgeformter Rand
- 31: Rastzunge
- 32: Umschlaglageebene
- 33: Fuß
- 35: Rastzungenende
- 37: Stützelement
- 39: Oberfläche
- 41: Oberfläche des Kontaktbereichs
- 43: Längsrichtung
- 45: Umschlag
- 46: Umschlagsrichtung
- 47: Ränder der Steckerlage
- 49: steckerseitiges Ende der Faltlage
- 51: Abstandhalter
- 53: Verbindungsfortsätze
- 53a: Halsbereich
- 53b: Kopfbereich
- 53c: Verformungsbereich
- 55: Aufnahmeöffnung
- 57: leiterseitiges Ende der Umschlaglage
- 59: Rastzungenöffnung
- 61: Längsseite
- 63: leiterseitiges Ende der Rastzungenöffnung
- 65: Sicherungselemente
- 67: Kopfbreite
- 69: Steckerbreite
- 71: Achse
- 73: Crimpzähne
- 75: Biegebereich
- 77: Stützbereich
- 79: Versetzungsabschnitt
- 81: Zwischenraum
- 83: Weite des Zwischenraums
- 85: Dicke des Kontaktmaterials
- 87: Ausnehmung
- 89: Sicherungsabschnitt
- 91: Sicherungsflügel
- 93: Formschlussöffnung
- 95: Vorderkanten
- 97: Hinterkanten
- 99: Rand
- 101: Aussparung
- 103: Abstand
- 105: Rastzungenbreite

- B: Biegeabschnitt
- C: Crimpbereich
- S: Kopfbereich
- V: Verstärkungsbereich

## Patentansprüche

1. Kontaktelement (1) aus einem elektrisch leitenden Kontaktmaterial (4) zum Herstellen einer elektrisch leitenden Verbindung, mit einem steckerseitigen Ende (3) zum Zusammenstecken mit einem komplementären Gegenkontaktelement, insbesondere einer Buchse, und einem leiterseitigen Ende (5), an dem ein elektrischer Leiter befestigbar ist, wobei ein steckerseitiger Querschnitt (17) des Kontaktelements (1) größer als ein leiterseitiger Querschnitt (19) ist, wobei am steckerseitigen Ende (3) wenigstens ein Umschlag (7) des Kontaktmaterials (4) vorhanden ist, und am steckerseitigen Ende (3) durch den Umschlag (7) ein aus wenigstens zwei Kontaktlagen (11) geformter mehrlagiger Bereich (9) des Kontaktmaterials (4) gebildet ist, und wobei sich vom steckerseitigen Ende (3) wenigstens eine überstehende Rastzunge (31) in Richtung des leiterseitigen Endes (5) erstreckt, wobei die Rastzunge (31) an ihrem steckerseitigen Ende einen Fuß (33) und am leiterseitigen Ende ein freies Rastzungenende (35) aufweist, und mit einem Verstärkungsbereich (V), der sich hinter dem mehrlagigen Bereich (9) in Richtung des leiterseitigen Endes (5) erstreckt, wobei der Verstärkungsbereich (V) aus wenigstens zwei Verstärkungslagen (20) gebildet ist, **dadurch gekennzeichnet, dass** der Verstärkungsbereich (V) wenigstens ein Sicherungselement (65) zur Verhinderung einer Biegung der Rastzunge (31) in Richtung auf das Kontaktelement (1) aufweist.

2. Kontaktelement (1) nach Anspruch 1, **dadurch gekennzeichnet, dass** wenigstens ein Abstandhalter (23) vorhanden ist, durch den die wenigstens zwei Kontaktlagen (11) voneinander beabstandet gehalten sind.

3. Kontaktelement (1) nach Anspruch 2, **dadurch gekennzeichnet, dass** der wenigstens eine Abstandhalter (23) aus wenigstens einem umgeformten Bereich (24) des Kontaktmaterials (4) gebildet ist.

4. Kontaktelement (1) nach einem der Ansprüche 2 bis 3, **dadurch gekennzeichnet, dass** der wenigstens eine Abstandhalter (23) aus wenigstens einem umgeformten Rand (30) einer Kontaktlage (11) des mehrlagigen Bereichs (9) gebildet ist, wobei der umgeformte Rand (30) an einer benachbarten Kontaktlage (11) anliegend ist.

5. Kontaktelement (1) nach einem der Ansprüche 1 bis 4, wobei äußere Kontaktlagen (16) des mehrlagigen Bereichs (9) durch Kontaktlagen (11) gebildet sind, **dadurch gekennzeichnet, dass** sich vom steckerseitigen Ende (3) in Richtung des leiterseitigen Endes (5) an den Außenseiten (14) der äußeren Kontaktlagen (16) des mehrlagigen Bereichs (9) ein durchgängiger und glatter Kontaktbereich (13) zur wiederholt lösbaren Verbindung mit einem komplementären Gegenkontaktelement erstreckt.

6. Kontaktelement (1) nach einem der Ansprüche 1 bis 5, **dadurch gekennzeichnet, dass** wenigstens eine der Kontaktlagen (11) wenigstens ein Verschlusselement (27) aufweist, das in einem montierten Zustand in wenigstens eine komplementäre Aussparung (29) an einer anderen Kontaktlage (11) des mehrlagigen Bereichs (9), insbesondere an einer mit Abstandhaltern (23) versehenen Kontaktlage (11), formschlüssig aufgenommen ist.

7. Kontaktelement (1) nach Anspruch 6, **dadurch gekennzeichnet, dass** wenigstens ein Verschlusselement (27) mit einer zugehörigen Aussparung (29) reibschlüssig verpresst ist.

8. Kontaktelement (1) nach Anspruch 6 oder 7, **dadurch gekennzeichnet, dass** wenigstens ein Verschlusselement (27) und/oder dessen zugehörige Aussparung (29) in Richtung der zugehörigen Aussparung (29) verjüngt ist.

9. Kontaktelement (1) nach einem der Ansprüche 1 bis 8, **gekennzeichnet durch** wenigstens ein Stützelement (37), das sich vom steckerseitigen Ende (3) in Richtung des leiterseitigen Endes (5) erstreckt und an der Oberfläche einer benachbarten Kontaktlage (11) anliegt.

10. Kontaktelement (1) nach Anspruch 9, **dadurch gekennzeichnet, dass** das wenigstens eine Stützelement (37) mit seinem leiterseitigen Ende in einem Bereich zwischen dem Fuß (33) und dem freien Rastzungenende (35) der Rastzunge (31) an der Oberfläche einer benachbarten Kontaktlage (11) anliegt.

11. Kontaktelement (1) nach einem der Ansprüche 1 bis 10, **dadurch gekennzeichnet, dass** der Verstärkungsbereich (V) einen weiteren Umschlag (45) des Kontaktmaterials (4) aufweist, wobei der weitere Umschlag (45) durch Umschlagen des Kontaktmaterials (4) in einer anderen Umschlagsrichtung (46) als der Umschlag (7) des mehrlagigen Bereichs (9) gebildet ist und die wenigstens zwei Verstärkungslagen (20) durch den wenigstens einen weiteren Umschlag (45) verbunden sind.

12. Kontaktelement (1) nach einem der Ansprüche 1 bis 11, **dadurch gekennzeichnet, dass** wenigstens eine der Verstärkungslagen (20) wenigstens einen Abstandhalter (51) aufweist, durch den wenigstens zwei der Verstärkungslagen (20) voneinander beabstandet sind.

13. Kontaktelement (1) nach einem der Ansprüche1 bis 12, **dadurch gekennzeichnet, dass** wenigstens eine der Verstärkungslagen (20) mit wenigstens einer der Kontaktlagen (11) des mehrlagigen Bereichs (9) unmittelbar oder mittelbar formschlüssig und/oder reibschlüssig verbunden ist.

14. Kontaktelement (1) nach einem der Ansprüche 1 bis 13, **dadurch gekennzeichnet, dass** wenigstens eine der Verstärkungslagen (20) von einer Rastzunge (31), die sich von einer anderen Verstärkungslage (20) aus erstreckt, durchdrungen ist.

15. Kontaktelement (1) nach einem der Ansprüche 1 bis 14, **dadurch gekennzeichnet, dass** eine Kopfbreite (67) kleiner ist als eine Steckerbreite (69).

16. Satz umfassend wenigstens zwei Kontaktelemente (1) nach einem der Ansprüche 2 bis 15, **gekennzeichnet durch** Abstandhalter (23) unterschiedlicher Abmessung.

## Claims

1. Contact element (1) made of an electrically conductive contact material (4) for producing an electrically conductive connection, with a plug-side end (3) for plugging together with a complementary mating-contact element, in particular a socket, and a conductor-side end (5) on which an electrical conductor can be fastened, wherein a plug-side cross-width (17) of the contact element (1) is greater than a conductor-side cross-width (19), wherein at least one fold-over layer (7) of the contact material (4) is present at the plug-side end (3), and a multilayer region (9) of the contact material (4) which is made from at least two contact layers (11) is formed at the plug-side end (3) by way of the fold-over layer (7), and wherein at least one projecting locking arm (31) extends from the plug-side end (3) in the direction of the conductor-side end (5), wherein the locking arm (31) has a base (33) at its plug-side end and a free locking arm end (35) at the conductor-side end, and with a reinforcement region (V) which extends behind the multilayer region (9) in the direction of the conductor-side end (5), wherein the reinforcement region (V) is formed from at least two reinforcement layers (20), **characterized in that** the reinforcement region (V) comprises at least one securing element (65) for preventing the locking arm (31) from bending towards the contact element (1).

2. Contact element (1) according to claim 1, **characterized in that** at least one spacer (23) is present, by which the at least two contact layers (11) are kept spaced apart from each other.

3. Contact element (1) according to claim 2, **characterized in that** the at least one spacer (23) is formed from at least one reshaped region (24) of the contact material (4).

4. Contact element (1) according to one of claims 2 to 3, **characterized in that** the at least one spacer (23) is formed from at least one reshaped edge (30) of a contact layer (11) of the multilayer region (9), wherein the reshaped edge (30) abuts on an adjacent contact layer (11).

5. Contact element (1) according to one of claims 1 to 4, wherein outer contact layers (16) of the multilayer region (9) are formed by contact layers (11), **characterized in that** a continuous and smooth contact region (13) extends from the plug-side end (3) in the direction of the conductor-side end (5) on the outer sides (14) of the outer contact layers (16) of the multilayer region (9) for repeatedly releasable connection with a complementary mating-contact element.

6. Contact element (1) according to one of claims 1 to 5, **characterized in that** at least one of the contact layers (11) has at least one fastener (27) which in an assembled state is received in a form-fitting manner in at least one complementary recess (29) on another contact layer (11) of the multilayer region (9), in particular on a contact layer (11) provided with spacers (23).

7. Contact element (1) according to claim 6, **characterized in that** at least one fastener (27) is pressed in a frictionally engaging manner with an associated recess (29).

8. Contact element (1) according to claim 6 or 7, **characterized in that** at least one fastener (27) and / or its associated recess (29) is tapered in the direction of the associated recess (29).

9. Contact element (1) according to one of claims 1 to 8, **characterized by** at least one support (37) which extends from the plug-side end (3) in the direction of the conductor-side end (5) and abuts on the surface of an adjacent contact layer (11).

10. Contact element (1) according to claim 9, **characterized in that** the at least one support (37) with its conductor-side end abuts in a region between the base (33) and the free locking arm end (35) of the locking arm (31) on the surface of an adjacent contact layer (11).

11. Contact element (1) according to one of claims 1 to 10, **characterized in that** the reinforcement region (V) has a further fold-over layer (45) of the contact material (4), wherein the further fold-over layer (45) is formed by folding over the contact material (4) in another fold-over direction (46) than the fold-over layer (7) of the multilayer region (9) and the at least two reinforcement layers (20) are connected by the at least one further fold-over layer (45).

12. Contact element (1) according to one of claims 1 to 11, **characterized in that** at least one of the reinforcement layers (20) has at least one spacer (51) by which at least two of the reinforcement layers (20) are spaced apart from each other.

13. Contact element (1) according to one of claims 1 to 12, **characterized in that** at least one of the reinforcement layers (20) is connected directly or indirectly in a form-fitting and/or frictionally engaging manner to at least one of the contact layers (11) of the multilayer region (9).

14. Contact element (1) according to one of claims 1 to 13, **characterized in that** at least one of the reinforcement layers (20) is penetrated by a locking arm (31) extending from another reinforcement layer (20).

15. Contact element (1) according to one of claims 1 to 14, **characterized in that** a head width (67) is smaller than a plug width (69).

16. Set comprising at least two contact elements (1) according to one of claims 2 to 15, **characterized by** spacers (23) of different dimensions.

## Revendications

1. Elément de contact (1) en un matériau de contact (4) électriquement conducteur, pour l'établissement d'une liaison électriquement conductrice, comprenant une extrémité côté fiche (3) destinée à être enfichée mutuellement avec un élément de contact conjugué, complémentaire, notamment une douille, et
une extrémité côté conducteur (5), à laquelle peut être fixé un conducteur électrique,
une section transversale (17) de l'élément de contact (1) du côté fiche, étant plus grande qu'une section transversale (19) du côté conducteur,
au moins un rabat (7) du matériau de contact (4) existant à l'extrémité côté fiche (3), et au moins une zone multicouches (9) du matériau de contact (4), constituée d'au moins deux couches de contact (11), étant formée à l'extrémité côté fiche (3), par le rabat (7), et
au moins une languette d'encliquetage (31) en saillie, s'étendant de l'extrémité côté fiche (3) en direction de l'extrémité côté conducteur (5), la languette d'encliquetage (31) présentant un pied (33) à l'extrémité côté fiche et une extrémité libre de languette d'encliquetage (35) à l'extrémité côté conducteur,
et une zone de renfort (V), qui s'étend derrière la zone multicouches (9), en direction de l'extrémité côté conducteur (5),
la zone de renfort (V) étant constituée d'au moins deux couches de renfort (20),
**caractérisé en ce que** la zone de renfort (V) présente au moins un élément de sécurité (65) destiné à empêcher un pliage de la languette d'encliquetage (31) en direction de l'élément de contact (1).

2. Elément de contact (1) selon la revendication 1, **caractérisé en ce qu'**il est prévu au moins une entretoise d'espacement (23) par laquelle lesdites au moins deux couches de contact (11) sont maintenues à distance l'une de l'autre.

3. Elément de contact (1) selon la revendication 2, **caractérisé en ce que** ladite au moins une entretoise d'espacement (23) est formée par au moins une zone déformée (24) du matériau de contact (4).

4. Elément de contact (1) selon l'une des revendications 2 à 3, **caractérisé en ce que** ladite au moins une entretoise d'espacement (23) est formée par au moins un bord (30) déformé d'une couche de contact (11) de la zone multicouches (9), le bord (30) déformé venant s'appuyer sur une couche de contact (11) voisine.

5. Elément de contact (1) selon l'une des revendications 1 à 4, dans lequel des couches de contact extérieures (16) de la zone multicouches (9) sont formées par des couches de contact (11), **caractérisé en ce qu'**une zone de contact (13) continue et lisse, s'étend à partir de l'extrémité côté fiche (3) en direction de l'extrémité côté conducteur (5), sur les côtés extérieurs (14) des couches de contact extérieures (16) de la zone multicouches (9), en vue d'assurer une liaison démontable de manière répétitive avec un élément de contact conjugué, complémentaire.

6. Elément de contact (1) selon l'une des revendications 1 à 5, **caractérisé en ce qu'**au moins l'une des couches de contact (11) comporte au moins un élément de fermeture (27), qui, dans un état monté, vient se loger par complémentarité de formes, à l'intérieur d'un évidement complémentaire (29) dans une autre couche de contact (11) de la zone multicouches (9), notamment à l'intérieur d'une couche de contact (11) munie d'entretoises d'espacement (23).

7. Elément de contact (1) selon la revendication 6, **caractérisé en ce qu'**au moins un élément de fermeture (27) est monté à force dans un évidement (29) associé, en y étant ainsi lié par adhérence.

8. Elément de contact (1) selon la revendication 6 ou la revendication 7, **caractérisé en ce qu'**au moins un élément de fermeture (27) et/ou son évidement (29) associé, est rétréci en direction de l'évidement (29) associé.

9. Elément de contact (1) selon l'une des revendications 1 à 8, **caractérisé par** au moins un élément d'appui (37), qui s'étend de l'extrémité côté fiche (3) en direction de l'extrémité côté conducteur (5) et s'appuie sur la surface d'une couche de contact (11) voisine.

10. Elément de contact (1) selon la revendication 9, **caractérisé en ce que** ledit au moins un élément d'appui (37) s'appuie, au niveau de son extrémité côté conducteur, sur la surface d'une couche de contact (11) voisine, dans une zone entre le pied (33) et l'extrémité libre de languette d'encliquetage (35) de la languette d'encliquetage (31).

11. Elément de contact (1) selon l'une des revendications 1 à 10, **caractérisé en ce que** la zone de renfort (V) présente un autre rabat (45) du matériau de contact (4), ledit autre rabat (45) étant formé par rabattement du matériau de contact (4) dans une autre direction de rabattement (46) que celle du rabat (7) de la zone multicouches (9), et au moins les deux couches de renfort (20) ainsi formées étant reliées par ledit au moins un autre rabat (45).

12. Elément de contact (1) selon l'une des revendications 1 à 11, **caractérisé en ce que** l'une au moins des couches de renfort (20) présente au moins une entretoise d'espacement (51) par l'intermédiaire de laquelle au moins deux des couches de renfort (20) sont maintenues espacées mutuellement.

13. Elément de contact (1) selon l'une des revendications 1 à 12, **caractérisé en ce que** l'une au moins des couches de renfort (20) est reliée directement ou indirectement, par complémentarité de formes et/ou par adhérence, à au moins l'une des couches de contact (11) de la zone multicouches (9).

14. Elément de contact (1) selon l'une des revendications 1 à 13, **caractérisé en ce que** l'une au moins des couches de renfort (20) est traversée par une languette d'encliquetage (31), qui s'étend à partir d'une autre couche de renfort (20).

15. Elément de contact (1) selon l'une des revendications 1 à 14, **caractérisé en ce qu'**une largeur de tête (67) est inférieure à une largeur de fiche (69).

16. Jeu comprenant au moins deux éléments de contact (1) selon l'une des revendications 2 à 15, **caractérisé par** des entretoises d'espacement (23) de dimension différente.
